# EUROPÄISCHE PATENTSCHRIFT

(11) **EP 4 034 335 B1**
(45) Veröffentlichungstag und Bekanntmachung des Hinweises auf die Patenterteilung: **27.08.2025**
(21) Anmeldenummer: 20720753.1
(22) Anmeldetag: 08.04.2020
(51) Int. Cl.: B24B 53/07, B24B 53/075, B24B 53/12, B24B 53/053, B24B 53/06, B24D 18/00

(54) **ABRICHTWERKZEUG SOWIE EIN VERFAHREN ZU DESSEN HERSTELLUNG**
DRESSING TOOL AND METHOD FOR THE PRODUCTION THEREOF
OUTIL DE DRESSAGE ET SON PROCÉDÉ DE PRODUCTION

(30) Priorität: 24.09.2019 CH 12172019
(43) Veröffentlichungstag der Anmeldung: 03.08.2022
(73) Patentinhaber: Reishauer AG, 8304 Wallisellen (CH)
(72) Erfinder: PAVLOVIC, Marin, 8306 Brüttisellen (CH); MONTEIRO FERREIRA, Sergio Manuel, 8304 Wallisellen (CH); RUDOLF, Christoph, 8304 Wallisellen (CH)
(74) Vertreter: Luchs, Willi
(86) Internationale Anmeldenummer: PCT/EP2020/060072
(87) Internationale Veröffentlichungsnummer: WO 2021/058142

(56) Entgegenhaltungen:
- EP-A1- 3 254 806
- DE-A1- 102004 020 947
- DE-U- 7 003 805
- US-A- 4 681 600

## Beschreibung

Die Erfindung betrifft ein Abrichtwerkzeug sowie ein Verfahren zu dessen Herstellung nach dem Oberbegriff des Anspruchs 1 bzw. des Anspruchs 7.

Das Abrichten von Schleifschnecken an sich ist beim Wälzschleifen ein sehr anspruchsvolles, generierendes Bearbeitungsverfahren, das auf einer Vielzahl von synchronisierten höchst präzisen Einzelbewegungen basiert und von speziellen Abrichtwerkzeugen bestimmt wird. Für hohe Produktivitäten werden Vollprofilrollen als typische rotierende Abrichtwerkzeuge für den unteren Modulbereich verwendet, die sich dadurch auszeichnen, alle Profilieraufgaben für die Schneckenflanken, -köpfe und -füsse in einem Werkzeug zu vereinen. Die korrekte Anpassung an die Werkradflankengeometrie ist dabei erforderlich und führt zu einer sehr geringen Anwendungsflexibilität. Negativ ist deshalb die fehlende Korrekturmöglichkeit beispielsweise bei Profilwinkelabweichungen. Mit diesen Werkzeugen werden vergleichsweise kurze Abrichtzeiten erreicht.

In der Druckschrift EP 3 254 806 A1 ist ein Verfahren zum Herstellen eines Abrichtwerkzeugs für ein Schleifwerkzeug, vorzugsweise für eine Schleifschnecke offenbart, bei dem das Abrichtwerkzeug mindestens einen sich radial erstreckenden Vorsprung aufweist. Dabei erfolgt die Herstellung eines Formrings, der an einer radial innenliegenden Fläche eine der Anzahl der Vorsprünge entsprechende Anzahl Ausnehmungen aufweist, die kongruent zu den Vorsprüngen ausgebildet sind. Es wird dann ein Abrasivmaterial, insbesondere Diamantpulver, in den Ausnehmungen platziert. Durch die Erzeugung einer elektro-chemischen Beschichtung in den Ausnehmungen wird das Abrasivmaterial im Bereich der Oberfläche der Ausnehmungen fixiert. Sodann wird der Formring entfernt, um das so entstandene Abrichtwerkzeug zu erhalten. Dabei wird im Bereich der radial innenliegenden Fläche ein Stützelement platziert, das zumindest teilweise durch die Beschichtung stoffschlüssig mit dem entstehenden Abrichtwerkzeug verbunden wird.

In der Druckschrift DE-A-10 2009 059 201 ist eine Vollprofilabrichtrolle zum Abrichten bzw. Profilieren mehrgängiger Schleifschnecken für das Wälzschleifen von kleinmoduligen Zahnrädern offenbart. Sie ist mit einem rillenförmigen Achsschnittprofil mit einer mit Hartstoffkörnern belegten äusseren Hüllfläche und in diese Hüllfläche eingebettete profilgeschnittene Hartstoffsegmente vorgesehen. Diese Abrichtrolle mit den Profilkämmen ist nach dem an sich bekannten Negativverfahren durch Metallabscheidung in einer Negativform hergestellt, welche eine zur äusseren Hüllfläche der Abrichtrolle komplementär geformte Innenfläche besitzt.

Bei einem Abrichtwerkzeug gemäss der Druckschrift DE-A-43 39 041 zum Profilieren zweigängiger zylindrischer Schleifschnecken für das Wälzschleifen von Stirnzahnrädern ist eine erste Abrichtrolle mit zwei entgegengesetzt konischen, mit Hartstoffkörnern beschichteten ersten und zweiten Flanken und je eine koaxiale zweite und dritte Abrichtrolle vorgesehen. Die drei Abrichtrollen sind auf einer gemeinsamen Welle oder Buchse aufgespannt und dabei durch zwei Distanzscheiben voneinander getrennt. Mit einem solchen Abrichtwerkzeug greifen die drei Abrichtrollen in drei benachbarte Schleifschneckengänge ein, so dass eine geringe Vergrösserung des Abrichthubes zu verzeichnen ist, jedoch eine wesentliche Hubverkürzung erreicht wird. Dieses Abrichtwerkzeug ist relativ aufwändig gefertigt, aber trotzdem ungeeignet für ein hochpräzises ses Profilieren. Damit können auch keine hochpräzisen Flankenprofile auf der Schleifschnecke hergestellt werden, was sich direkt negativ auf die Genauigkeit der herzustellenden Zahnrädern auswirkt.

Die Hauptproblematik vieler dieser verschiedenen Abrichttechniken besteht darin, dass sich im Raum immer zwei räumliche Wirkflächen auf der Schneckenflanke und auf dem Abrichtwerkzeug bewegen, und dabei sind diese Flächen sehr oft auch noch aus Teilflächen zusammengesetzt. Unter diesen räumlich bewegten Kontaktbedingungen entstehen oft die Geometrie bestimmende Kontaktpunkte, die nicht in der Achsschnittebene des Abrichtwerkzeugs liegen. Wenn dies besteht, dann ergibt sich sehr häufig auch bei sorgfältigster Auslegung des Abrichtprofils eine ungenügende Abrichtqualität und Schleifqualität.

Beim Wälzschleifen hat sich gezeigt, dass zum Abrichten von Schleifschnecken insbesondere die bekannte Vollprofilrolle aber auch die bekannte Satzprofilrolle vielfältig zum Einsatz kommt. Dabei werden diese Abrichtwerkzeuge jeweils separat für verschiedene Einsatzgebiete eingesetzt, wobei der gestreute oder handgesetzte Diamantbelag der Vollprofilrolle im galvanisch negativen Verfahren und der entsprechende Diamantbelag der Satzprofilrolle im galvanisch positiven Verfahren aufgebracht wird. Die einzuhaltende Genauigkeit der Satzprofilrollen erforderte bisher den Einsatz des galvanisch positiven Verfahren mit der Möglichkeit zur Nachbearbeitung.

In der Serienfertigung von Zahnrädern hat sich in der Praxis die Vollprofilrolle bisher bestens zum Profilieren von Schleifschnecken bewährt. Aufgrund der Berührung einer Vollprofilrolle über mehrere Schleifschneckengänge hinweg ist aber eine Korrektur einer Profil-Winkelabweichung nicht möglich.

Für andere Verzahnungsaufgaben mit erforderlichen Korrekturen der Profil-Winkelabweichung werden sehr oft auch sogenannte Satzprofilrollen zum Abrichten eingesetzt. Beide Abrichtwerkzeuge erfordern nur eine rotierende Abrichtspindel und beim Einsatz von Satzprofilrollen zusätzlich eine NC-Achse zum Schwenken dieser Abrichtspindel. Obwohl diese Satzprofilrolle die Produktivität der Vollprofilrolle nicht erreicht und auch nur zum Profilieren eines Schneckenganges geeignet ist, ist praktisch mit diesem Abrichtwerkzeug eine ausreichend grosse Schwenkbarkeit zur Symmetrierung von Profil-Winkelabweichungen als auch von Steigungsveränderungen zur symmetrischen Beeinflussung von diesen Profil-Winkelabweichungen möglich. Dementsprechend kann mit diesem Abrichtwerkzeug eine verfahrensbedingte Profil-Winkelabweichung von ca. einer Winkelminute sicher korrigiert werden, die in Summe dann auftritt, wenn beim Profilieren einer Schleifschnecke mit beispielsweise einem anfänglichen Aussendurchmesser von ca. 300 mm dieser sich dann durch eine Vielzahl von Abrichtungen während dem Schleifen eines Loses auf ca. 100 mm verringert.

Der Erfindung liegt die Aufgabe zugrunde, ein Abrichtwerkzeug ausgehend von diesen bekannten Vollprofilrollen und Satzprofilrollen zu schaffen, mittels dem Schleifschnecken höchst produktiv, präzise und auch korrigierbar profiliert werden können. Weiterhin sollen diese rationell herstellbar sein und eine erhebliche Standzeiterhöhung des Abrichtwerkzeugs bewirken.

Diese Aufgabe ist erfindungsgemäss durch die Merkmale des Anspruchs 1 bzw. des Anspruchs **7** gelöst.

Erfindungsgemäss weist das Abrichtwerkzeug zwei bis vorzugsweise sechs koaxial zueinander angeordnete Profilen und einen metallischen Grundkörper auf, wobei alle Profilformen mit den Hartstoffpartikeln der Profilen durch ein Negativverfahren mit einer auf dem Grundkörper aufgebrachten Gussmasse erzeugt sind.

Das Abrichtwerkzeug wird mit dem an sich bekannten galvanischen Negativverfahren erzeugt. Die so entstandene hochgenaue Nickeldiamant-Matrix wird dann mittels einer Gussmasse auch als Kleber und/oder anderer giessbarer Werkstoffe mit dem Grundkörper verbunden und ergibt als Einheit das erfindungsgemässe Abrichtwerkzeug. Der Grundkörper mit der Gussmasse und der Nickeldiamant-Matrix kann ein- oder zweistückig ausgeführt werden.

Mit diesem Grundkörper und einer leichten, vibrationshemmenden und damit dämpfenden Gussmasse können im Arbeitseinsatz störende Schwingungen an der das Abrichtwerkzeug aufnehmenden, rotierenden Spindel stark reduziert bzw. sogar eliminiert werden.

Erfindungsgemäß bilden die koaxial zueinander angeordneten Profilen des Abrichtwerkzeugs wenigstens zwei unterschiedlich geformte Mantelflächen, denen je ein einteiliger metallischer Grundkörper zugeordnet ist, die koaxial aneinander befestigt sind. Dieses Abrichtwerkzeug besteht somit aus dem Grundkörper, der galvanisch erzeugten Nickeldiamant-Matrix und der Gussmasse, welche die Nickeldiamant- Matrix mit dem Grundkörper verbindet.

Mit diesem kompakten Aufbau des Abrichtwerkzeugs mit den von den Profilen aussenseitig gebildeten unterschiedlichen Mantelflächen werden Vorteile beider Abrichtwerkzeuge in verschiedener Hinsicht erzielt und dieses Abrichtwerkzeug kann sogar mit geringeren Herstellungskosten gefertigt werden.

Diese Mantelflächen der Profile sind kegelig, zylindrisch und/oder andersförmig und die Profilen einer jeweiligen Mantelfläche sind sehr vorteilhaft als sogenannte Satz- und Vollprofilrolle ausgebildet. Somit wird mit diesem Abrichtwerkzeug ein hochproduktives und höchstpräzises Profilieren von Schleifschnecken ermöglicht.

Bei dem erfindungsgemässen Verfahren werden bei dem Negativverfahren mit wenigstens einer Negativform mit komplementären Profilformen durch galvanisches Auftragen von Hartstoffpartikeln mittels Zentrifugalkraft in den Grund der komplementären Profilform der Negativform spezielle Hartstoffpartikel fixiert. Diese werden dann nach dem Entfernen der Negativform vorwiegend an den Aussenradien der Profilformen der entsprechenden Profilen verbleiben und den besonders verschleissbeaufschlagten Bereich des Abrichtwerkzeugs beim Profilieren der Schleifschnecken schützen und damit die Lebensdauer des Abrichtwerkzeugs insgesamt erhöhen.

Die Erfindung sowie weitere Vorteile derselben wird nachfolgend anhand von Ausführungsbeispielen unter Bezugnahme auf die Zeichnung näher erläutert. Es zeigt:
- Fig. 1: eine Ansicht mit teilweisem Längsschnitt eines Abrichtwerkzeugs als Stand der Technik;
- Fig. 2: eine Ansicht mit teilweisem Längsschnitt eines weiteren Abrichtwerkzeugs als Stand der Technik;
- Fig. 3: einen Längsschnitt mit teilweiser Ansicht eines erfindungsgemässen Abrichtwerkzeugs;
- Fig. 3a: ein Detail A1 nach Fig. 3 als Schnitt von Profilen;
- Fig. 3b: ein Detail A2 nach Fig. 3 als Schnitt von Profilen;
- Fig. 4: einen Längsschnitt mit teilweiser Ansicht eines weiteren Abrichtwerkzeugs bzw. einer Schleifschnecke im Eingriff beim Profilieren;
- Fig. 4a: ein Detail A3 als Schnitt des Eingriffes der einen Profilen des Abrichtwerkzeuges in der Schleifschnecke nach Fig. 4;
- Fig. 4b: ein Detail als Schnitt des Eingriffes der andern Profilen des Abrichtwerkzeuges in der Schleifschnecke nach Fig. 4; und
- Fig. 5: einen Längsschnitt mit teilweiser Ansicht des Abrichtwerkzeugs nach Fig. 4.

Fig. 1 und Fig. 2 zeigen je ein bekanntes Abrichtwerkzeug 6, 7, welches zum Profilieren der Flanken von abrichtbaren Schleifschnecken 1 dient, die ihrerseits zum Schleifen von entsprechend ausgebildeten Zahnrädern eingesetzt werden. Vorteilhaft sind solche Abrichtwerkzeuge 6, 7 für Zahnräder im Modulbereich von 0,15 bis 5 mm geeignet. Es sind jeweils die Rotationsachsen B2, die Bohrungen 8 sowie die beidseitig nabenförmig angeordneten Prüfbunde 9 dargestellt.

Bei den Abrichtwerkzeugen 6 und 7, welche als sogenannte Satzprofilrolle und Vollprofilrolle ausgebildet sind, werden durch Profilrillen die Profile 11.1, 11.2 bzw. 12.1, 12.2, 12.3, 12.4 gebildet, deren Arbeitsflächen 13 bzw. 14 durch gegenüberliegende Flanken mit Kopf- und Fussbereich entstehen und die mit entsprechenden Hartstoffpartikeln 21, 22 bestückt sind.

Fig. 3 zeigt ein Abrichtwerkzeug 10, das mit in einer koaxialen Ausrichtung entlang der Achse B2 angeordneten Profilen 11.1, 11.2, 12.1, 12.2, 12.3, 12.4 versehen ist. Dabei sind diese Profile an ihrem Aussenumfang durch zwei Mantelflächen 23, 24 begrenzt, von denen die eine annähernd zylindrisch und die andere kegelig geformt ist. Diese kegelige Mantelfläche 24 verläuft dabei im Achsquerschnitt gesehen in einem Winkel δ zu der zylindrischen Mantelfläche 23. In Reihe angeordnet sind bei der kegeligen Mantel-fläche 24 bis zu vier Profilen 12.1, 12.2, 12.3, 12.4 mit je einer Arbeitsfläche 14 als Vollprofil und bei der zylindrischen Mantelfläche 23 zwei Profile 11.1, 11.2 mit je einer Arbeitsfläche 13 als Satzprofil.

Selbstverständlich könnte die Anzahl der Profile und damit die Arbeitsflächen 13 und 14 und/ oder die Form der Mantelflächen 23, 24 dieses Abrichtwerkzeugs 10 je nach Bedarf unterschiedlich ausgeführt sein. So könnte das Abrichtwerkzeug 10 im Rahmen der Erfindung auch nur drei koaxial zueinander angeordnete Profile 11.1, 11.2, 12.1 besitzen, wobei diese drei Profile durch eine Gussmasse 15 auf dem Grundkörper 19 getragen werden.

Erfindungsgemäss weist dieses Abrichtwerkzeug 10 mit den mehreren Profilen 11.1, 11.2, 12.1, 12.2, 12.3, 12.4 einen metallischen Grundkörper 19 mit den jeweilige Mantelflächen 23, 24 auf, wobei die Profilformen dieser Profile 11.1, 11.2, 12.1, 12.2, 12.3, 12.4 aus einer mittels Negativverfahren erzeugten, diamantdurchsetzten Nickelmatrix bestehen, welche durch die Gussmasse 15 mit dem Grundkörper 19 verbunden wird. Dabei erfolgt nach dem Aufbringen der diamantdurchsetzten Nickelmatrix auf die Negativform mittels Fliehkraft und dem präzisen Einlegen des Grundkörpers 19 das Einfüllen bzw. Ausgiessen der Gussmasse 15 in den Hohlraum.

Die Gussmasse 15 ist auf dem jeweiligen Grundkörper 19 aufgebracht. Es sind dabei beidseitig der Profile von der Gussmasse 15 gebildete ringförmige Ansätze 18 vorhanden, damit die Gussmasse beim Negativverfahren quasi zwischen die nicht dargestellte Negativform und dem Grundkörper 19 eingefüllt werden kann.

Der Grundkörper 19 ist ringförmig ausgebildet und weist einen äusseren Mantel auf, der von der Gussmasse 15 umhüllt ist. Sehr vorteilhaft ist der äussere Mantel 20 dieses Grundkörpers 19 zylindrisch ausgebildet und kann damit einfach hergestellt werden. Er könnte aber auch teilweise keglig, also beispielsweise parallel zur Mantelfläche 24, ausgebildet sein und eine oder mehrere ringförmige Ausnehmungen enthalten, in welche die Gussmasse eindringen würde und damit ein besserer Halt derselben gegeben wäre.

Die Gussmasse 15 besteht dabei aus einem Kunstharzgemisch mit mehreren geeigneten Bestandteilen, basierend beispielsweise auf Epoxidharz oder Polyurethanharz. Weiterhin können auch geeignete Klebestoffe zur Verwendung kommen. Diese Materialien besitzen generell eine wesentlich geringere Dichte und bessere Dämpfungseigenschaften als Metall. Damit kann gegenüber dem bekannten Positivverfahren und einer metallischen Ausbildung der verschiedenen Profile eine Gewichtsersparnis des Abrichtwerkzeugs 10 insgesamt von über 20% erzielt werden.

Sie ist ausserdem derart beschaffen, dass sie beim Abrichtprozess nicht schmelzt und resistent bleibt, auch wenn durch die Schleifreibung zwischen der äusseren diamanthaltigen Nickelschicht 22 und der Schleifschnecke 1 höhere Temperaturen auftreten.

Beim Werkzeugteil mit der kegeligen Mantelfläche 24 ist der Neigungswinkel δ der Arbeitsfläche 14 mit den im Querschnitt jeweils geformten Profilen 12.1, 12.2, 12.3, 12.4 so gewählt, dass die jeweilige Flanke jeder dieser Profilzähne, wie in Fig. 3a ersichtlich ist, bei einem vorgegebenen Eingriffswinkel α immer einen positiven Freiwinkel q> mit einer gedachten Senkrechten 25 zur Drehachse B2 des Abrichtwerkzeugs 10 bildet. Bei einem negativen Freiwinkel φ würde diese Flanke des Profils 12.3 gemäss Detail A1 quasi einen Schatten in der Negativform bilden und somit könnte mit diesem Negativverfahren dieses Profil nicht hergestellt werden. Dieser Freiwinkel φ sollte deshalb 2° bis 5° betragen.

Da ein solches Abrichtwerkzeug 10 auch als hochpräzises Werkzeug zum Feinprofilieren eingesetzt wird, ist dem Grundkörper 19 beidseitig je ein nabenförmiger Prüfbund 16 zur Rundlaufkontrolle des gespannten Werkzeuges 10 auf einer Abrichtspindel einer Schleifmaschine zugeordnet.

Fig. 3b zeigt ein Detail A2 gemäss Fig. 3, bei der diese Hartstoffbeschichtung bei der Arbeitsfläche 13 schematisch veranschaulicht ist, welche mit stochastisch verteilten Hartstoffpartikeln 22 in der Nickeldiamant- Matrix bestückt ist. Weiterhin sind Hartstoffpartikel 21 vorwiegend im Kopfbereich der Profile 11.1 und 11.2 über ihren Umfang fixiert. Diese Bestückung ist ebenso bei den Arbeitsflächen 14 der Profile 12.1, 12.2, 12.3, 12.4 mit dem Vollprofil einsetzbar.

Erfindungsgemäss werden bei dem Negativverfahren in den Grund der komplementären Profilform der Negativform spezielle Hartstoffpartikel 21 fixiert (siehe Fig. 3b). Bei diesen speziellen Hartstoffpartikeln handelt es sich um synthetischen Diamant aus der Gasphase. Damit wird der besonders verschleissbeaufschlagte Kopfbereich des Abrichtwerkzeugs 10 beim Profilieren der Schleifschnecken 1 geschützt.

Die durch das Negativverfahren aufgetragenen Hartstoffpartikel 21 sind vorzugsweise mit einem Korndurchmesser im Bereich zwischen 90 und 600 µm dimensioniert und einer Aussenform vorzugsweise als Tetragon, Hexagon, Oktaeder oder Dodekaeder gebildet ausgestaltet. Es kann folglich die Standzeit des Abrichtwerkzeugs 10 insgesamt deutlich erhöht werden, weil diese Korndurchmesser im Vergleich zu bekannten Partikeln grösser sind. Bei der bisherigen Herstellung von Satzprofilrollen 6 im Positivverfahren können Hartstoffpartikel mit Korndurchmessern dieser Grössenordnung geometriebedingt nur mit sehr hohem Fertigungsaufwand hergestellt werden.

Sehr vorteilhaft wird anstelle von üblichen Hartstoffpartikeln ein spezieller Diamanttyp verwendet, welcher aufgrund seiner Morphologie und Tracht ein anderes Oberflächenbild der zu profilierenden keramischen Schleifschnecke bewirkt und folglich andere Eigenschaften an der Werkstückoberfläche der zu schleifenden Zahnrädern ausbildet. Im Unterschied zu üblichen Diamantkörnern werden durch diesen speziellen Diamanttyp die Oberflächen der Flanken der Schleifschnecke mit definierten Schliffbildern versehen. Es wird für diesen speziellen Diamanttyp ein Material aus einer Spezial Synthese Typ IIA verwendet.

Bei dem an sich bekannten Negativverfahren werden durch galvanisches Auftragen mittels Zentrifugalkraft Hartstoffpartikel 21, 22 und eine zusätzliche Nickelschicht in die komplementären Profilformen der Negativform befördert. Anschliessend wird der Grundkörper 19 zentrisch und in einer genauen axialen Position in die Negativform gestellt und es wird dann die zähflüssige Gussmasse 15 dazwischen geleert, so dass die komplementäre Profilform mit der Gussmasse 15 gefüllt wird. Sobald sich letztere verfestigt hat und mit dem Grundkörper 19 verbunden ist, wird die Negativform spanabhebend entfernt und es bleibt einzig der Grundkörper 19 und die verfestigte Gussmasse 15 mit den daran haftenden Hartstoffpartikeln 21, 22 in der diamantdurchsetzten Nickelmatrix und damit ist das Abrichtwerkzeug 10 fertiggestellt.

Durch die Herstellung des Abrichtwerkzeugs 10 mittels diesem Negativverfahren können Schwingungen während des Abrichtvorganges deutlich reduziert oder sogar auf ein Minimum gebracht werden, so dass ein folgendes Wälzschleifen unter Vermeidung von sogenannten Geisterfrequenzen weitgehend ermöglicht wird. Primär ergibt sich dies durch die Kombination dieses Grundkörpers 19 und der leichten Gussmasse 15 aus einem schwingungsdämpfenden Kunstharzgemisches.

Fig. 4 zeigt ein Abrichtwerkzeug 10', welches im Wesentlichen gleich wie dasjenige nach Fig. 3 ausgestaltet ist und daher nachfolgend die Unterschiede dargetan sind. Für die gleichen Bestandteile sind dieselben Bezugszeichen wie beim Abrichtwerkzeug 10 nach Fig. 3 verwendet.

Dieses Abrichtwerkzeug 10' ist in einer Schleifschnecke 1 im Eingriff, wobei die Arbeitsfläche 14 der Profile 12.1, 12.2, 12.3, 12.4 mit dem Vollprofil im Eingriff ist, d.h. dass diese Profile jeweils mit beiden Flanken gleichzeitig profilieren.

Erfindungsgemäss ist dabei in dieser Fig. 4 die zweite Ausführungsform als zweistückiges Abrichtwerkzeug 10' dargestellt, im Unterschied zu derjenigen nach Fig. 3. Beide Ausführungsformen 10, 10' dieses jeweils neuen Abrichtwerkzeuges können ohne Verfahrensunterschiede für das gleiche Profilieren von Schleifschnecken 1 eingesetzt werden.

In Fig. 4a sind gemäss dem Detail A3 die Zahnlücken 2, 3, 4, 5 der Schleifschnecke 1 im Querschnitt gezeigt, wobei in der Zahnlücke 2 das Profil 12.1 (damit die gesamte Arbeitsfläche 14) sich im Eingriff mit der Schleifschnecke befindet. Die Profile 11.1, 11.2 der abgeschwenkten Arbeitsfläche 13 sind in den Zahnlücken 4 und 5 ausser Eingriff. Die Zahnlücke 3 ist dagegen frei von Profilen.

Lässt sich bei der Auslegung dieses Abrichtwerkzeuges 10, 10' in einem grafischen Kontrollbild erkennen, dass der nicht im Eingriff stehende Profilzahn des Profils 11.1 mit dem bei der Zahnlücke 4 vorhandenen Profilzahn der Schleifschnecke kollidiert, dann muss dieser Profilzahn des Profils 11.1 mit einem möglichst beidseitig ausreichenden gleichen Abstand zu den Flanken der nächsten Zahnlücke 5 der Schleifschnecke 1 eintauchen. Bei sehr kleinen Modulgrössen kann der Abstand zwischen den beiden Profilen 11.1 und 12.1 mehr als zwei Zahnlücken betragen. Begrenzend wirkt hierbei nur die Länge dieses Abrichtwerkzeugs 10, 10', die den erforderlichen Weg eines Abrichthubes bestimmt. Wird dagegen das Kontrollbild in Ordnung befunden, dann befindet sich das Profil11.1 möglichst im gleichen Abstand zu den Flanken der jeweiligen Zahnlücke. Das Satzprofil und das Vollprofil können nach bekannten Regeln der Verzahntechnik mathematisch und/ oder grafisch ausgelegt werden. Für den Neigungswinkel δ der kegeligen zu der zylindrischen Mantelfläche 23, 24 gilt deshalb ungefähr, dass der Winkel δ gleich dem Eingriffswinkel α abzüglich dem Freiwinkel φ entspricht.

In Fig. 4b ist als analoges Detail dargestellt, wenn die Profile 11.1, 11.2 der Arbeitsfläche 13 des Satzprofils mit der Schleifschnecke 1 in Eingriff stehen. Bei diesem profilierenden Abrichtwerkzeug 10' sind die Profile 11.1, 11.2 bei den gegeneinander zugekehrten Flanken in Eingriff und profilieren die Schleifschnecke 1 zwischen den Zahnlücken 4 und 5. Wenn bei einem Kontrollbild eine Kollision des Profils 12.1 mit den Flanken der Zahnlücke 2 bestehen würde, dann muss der zuvor grob ermittele Neigungswinkel δ in Grössen von +/- 1° verändert werden oder der Abstand zwischen den Profilen 11.1 und 12.1 wird nach obiger Ausführung vergrössert.

Beim Profilieren der Schleifschnecke 1 mit dem Abrichtwerkzeug 10' kommt zuerst der mit Abrichtdrehzahl rotierende Werkzeugteil mit den als Vollprofil ausgebildeten Profilen 12.1, 12.2, 12.3, 12.4 zum Einsatz, wobei die im Achsschnitt entstehende Mantellinie seine kegeligen virtuellen Mantelfläche 24 parallel zur zylindrischen Schleifschnecke 1 eingeschwenkt wird. Ist die Vorprofilierung der Schleifschnecke 1 nach mehreren Abrichthüben beendet, dann erfolgt die gangweise Feinprofilierung der Schleifschnecke 1 mit dem als Satzprofil ausgebildeten Werkzeugteil.

Dazu muss die zylindrische Mantelfläche 23 mit den beiden Profilen11.1 und 11.2 ebenfalls parallel zur zylindrischen Schleifschnecke 1 mittels NC- Achse eingeschwenkt werden. Besonders vorteilhaft ist hierbei, dass sich die durch das Profilieren stetig verändernden Profilwinkel an der mit jedem Abrichtvorgang im Durchmesser kleiner werdenden Schleifschnecke durch eine einfach zu realisierende Schwenkbewegung des Abrichtwerkzeugs 10 bedarfsgerecht korrigiert werden können . Mit dem Einsatz dieses neuartigen Abrichtwerkzeuges 10, 10' wird damit relativ einfach ein hochproduktives und auch hochgenaues sowie korrigierbares Profilieren beim Wälzschleifen möglich.

Während der Eingriff der Profile 12.1, 12.2, 12.3, 12.4 als Schruppwerkzeug für ein schnelles Profilieren des verschlissenen Schleifschneckenmaterials dient, kann mit den Profilen 11.1, 11.2 das geforderte SollProfil der einzelnen Schneckengänge sehr präzise und korrigierbar erzeugt werden.

Fig. 5 zeigt das Abrichtwerkzeug 10' aus Fig. 4, welches wie erwähnt zweistückig ausgebildet ist, bei dem die Profilformen der Profile 11.1, 11.2, 12.1, 12.2, 12.3, 12.4 analog mittels Negativverfahren erzeugt werden. Das folgende Einbringen einer Gussmasse erfolgt ebenfalls in analoger Weise.

Im Rahmen der Erfindung können vorteilhafterweise bei diesem zweistückigen Abrichtwerkzeug 10' nicht nur die Grundkörper 19, 19', sondern auch die Gussmassen 15, 15' und die Hartstoffpartikel 21, 22 mit den diamantdurchsetzten Nickelmatrices generell zweistückig ausgeführt werden. Dabei kann die Negativform sowohl aus einem als auch aus zwei Stück bestehen.

Die Grundkörper 19', 19" sind dabei koaxial aneinander befestigt und sie sind vorteilhaft jeweils am äusseren Mantel 20 parallel zu der von den Profilen gebildeten Mantelflächen 23, 24 geformt. Vorzugsweise sind die Grundkörper 19, 19' durch eine Zentrierbohrung mit Freistich 17 und einen in diese passend eingreifenden Zentrierbund 16, die jeweils ringförmig sind, für die koaxiale Ausrichtung zueinander hochpräzis zentriert. Damit können diese Grundkörper 19, 19' in einem definierten Abstand eingepasst und zum Beispiel verschraubt werden. Die rotatorische Basisfläche 27 ist für diese Ausführungsform die Basisfläche für den Geometrieaufbau aller Profile 11.1, 11.2, 12.1, 12.2, 12.3, 12.4, wobei der Schnittpunkt 26 zwischen den beiden Mantelflächen 23, 24 in der unmittelbaren Nähe dieser Basisfläche 27 liegen sollte.

Eine besonders vorteilhafte Ausführung dieses Abrichtwerkzeuges 10' kann darin bestehen, dass die zweistückigen Gussmassen 15, 15' und die Hartstoffpartikel 21, 22 mit den diamantdurchsetzten Nickelmatrices auch mit unterschiedlichen Gussmassen und Hartstoffpartikeln ausgeführt werden. Dazu werden das erste und zweite Stück des Abrichtwerkzeuges 10' gesondert als Einzelteile hergestellt und anschliessend verschraubt. Der Herstellaufwand erhöht sich damit, aber für beide Arbeitsflächen 13, 14 können bevorzugt optimierte Hartstoffpartikel 21, 22 und Gussmassen 15, 15' eingesetzt werden.

Somit könnten sie im Rahmen der Erfindung entweder als optimiertes Kombiwerkzeug oder separiert voneinander als einzelnes Werkzeug eingesetzt werden. Je nach Lebensdauer der Profile auf einem Grundkörper 19, 19' kann das eine oder andere Stück ausgewechselt werden.

Die Erfindung ist mit den oben erläuterten Ausführungsformen und - beispielen ausreichend dargetan. Sie könnte aber selbstverständlich noch durch andere Varianten erläutert werden.

Die Mantelflächen der Profile könnten kegelig, zylindrisch und/oder andersförmig und die Profile einer jeweiligen Mantelfläche als Satz- oder Vollprofilrolle ausgebildet sein. So könnten die koaxial zueinander angeordneten Profilen aussenseitig mehr als zwei unterschiedlich geformte Mantelflächen bilden, zum Beispiel eine zylindrische und zwei kegelige mit je einem unterschiedlichen Neigungswinkel δ, von denen die Profile der zylindrischen Mantelfläche als Satz- und die anderen als Vollprofilrollen ausgebildet sein könnten.

### BEZUGSZEICHENLISTE

- 1: Schleifschnecke
- 2: erste Zahnlücke (gemäss Detail 3A)
- 3: zweite Zahnlücke (= Freilücke)
- 4: dritte Zahnlücke
- 5: vierte Zahnlücke
- 6: Satzprofilrolle
- 7: Vollprofilrolle
- 8: Bohrung
- 9: Prüfbund
- 10: Abrichtwerkzeug mit einstückigem Grundkörper
- 10': Abrichtwerkzeug mit zweistückigem Grundkörper
- 11.1: erstes Profil eines Satzprofils
- 11.2: zweites Profil eines Satzprofils
- 12.1: erstes Profil eines Vollprofils
- 12.2: zweites Profil eines Vollprofils
- 12.3: drittes Profil eines Vollprofils
- 12.4: viertes Profil eines Vollprofils
- 13: Arbeitsflächen Satzprofil
- 14: Arbeitsflächen Vollprofil
- 15: Gussmasse
- 15': Gussmasse
- 16: Zentrierbund
- 17: Zentrierbohrung mit Freistich
- 18: Ringförmiger Ansatz
- 19: Grundkörper
- 19': Grundkörper
- 19": Grundkörper
- 20: Mantelfläche, zylindrisch
- 20': Mantelfläche, keglig
- 21: Hartstoffpartikel
- 22: Hartstoffpartikel in Nickeldiamant- Matrix
- 23: Mantelfläche, zylindrisch
- 24: Mantelfläche, keglig
- 25: Senkrechte auf B2
- 26: Schnittpunkt zwischen den Mantelflächen 23 und 24
- 27: Basisfläche für den Geometrieaufbau beider Arbeitsflächen

- B1: Rotationsachse der Schleifschnecke
- B2: Rotationsachse des Abrichtwerkzeuges
- m: Modul

- α: Eingriffswinkel
- δ: Neigungswinkel
- φ: Freiwinkel

## Patentansprüche

1. Abrichtwerkzeug, mit koaxial zueinander angeordneten Profilen (11.1, 11.2, 12.1, 12.2, 12.3, 12.4) mit je einer im Achsquerschnitt kegeligen mit Arbeitsflächen (13, 14), die mit Hartstoffpartikeln (21, 22) versehen sind, wobei die Profile (11.1, 11.2, 12.1, 12.2, 12.3, 12.4) am Aussenumfang durch wenigstens eine Mantelfläche (23, 24) begrenzt sind, wobei die Profilformen mit den Hartstoffpartikeln (21, 22) der Profile (11.1, 11.2, 12.1, 12.2, 12.3, 12.4) durch ein Negativverfahren mit einer Gussmasse (15, 15') erzeugt sind, wobei
das Abrichtwerkzeug (10, 10') zwei bis vorzugsweise sechs koaxial zueinander angeordnete Profile (11.1, 11.2, 12.1, 12.2, 12.3, 12.4) und einen ein- bzw. zweiteiligen metallischen Grundkörper (19, 19', 19") für das gesamte Abrichtwerkzeug (10, 10') oder für eine jeweilige Mantelfläche (23, 24) aufweist, wobei die Profilformen durch das Negativverfahren mit der auf dem jeweiligen Grundkörper (19, 19', 19") aufgebrachten Gussmasse (15, 15') erzeugt sind, wobei die Profile (11.1, 11.2, 12.1, 12.2, 12.3, 12.4) aussenseitig zwei unterschiedlich geformte Mantelflächen (23, 24) bilden, von denen die Profile der einen als Satz- und die der anderen als Vollprofilrolle ausgebildet sind, wobei die Profile mit entsprechenden Arbeitsflächen (13, 14) versehen sind, wobei die eine Mantelfläche (23) zylindrisch mit vorzugsweise zwei Profilen (11.1, 11.2) und die andere Mantelfläche (24) kegelig mit zwei oder vorzugsweise vier Profilen (12.1, 12.2, 12.3, 12.4) ausgebildet sind, wobei benachbarte Arbeitsflächen (13, 14) der Profile (11.1, 11.2, 12.1, 12.2, 12.3, 12.4) zu einer Basisfläche (27) derart beabstandet sind, dass an einer zu profilierenden Schleifschnecke (1) mit mehreren definierten Zahnlücken (2, 3, 4, 5) immer die eine Zahnlücke (3) von den Arbeitsflächen (13,14) frei ist und dabei entweder die Satzprofile (11.1,11.2) oder die Vollprofile (12.1, 12.2, 12.3, 12.4) in die restlichen Zahnlücken kollisionsfrei einschwenkbar sind.

2. Abrichtwerkzeug nach Anspruch 1, **dadurch gekennzeichnet**,
diese Profile (11.1, 11.2, 12.1, 12.2, 12.3, 12.4) als Satz- oder Vollprofilrolle und deren Mantelflächen (23, 24) jeweils kegelig, zylindrisch und/oder andersförmig ausgebildet sind.

3. Abrichtwerkzeug nach Anspruch 1 oder 2, **dadurch gekennzeichnet, dass**
dass die koaxial zueinander angeordneten Profile (11.1, 11.2, 12.1, 12.2, 12.3, 12.4) aussenseitig wenigstens zwei unterschiedlich geformte Mantelflächen (23, 24) bilden, denen je ein einteiliger Grundkörper (19', 19"), die koaxial aneinander befestigt sind, oder denen ein einteiliger Grundkörper (19) für das gesamte Abrichtwerkzeug (10) zugeordnet ist.

4. Abrichtwerkzeug nach einem der vorhergehenden Ansprüche 1 bis 3, **dadurch gekennzeichnet, dass**
die äusseren Mäntel (20, 20') des Grundkörpers (19, 19', 19") parallel zu der jeweiligen von den Profilen gebildeten Mantelflächen (23, 24) verlaufen.

5. Abrichtwerkzeug nach einem der vorhergehenden Ansprüche 1 bis 4, **dadurch gekennzeichnet, dass**
der äussere Mantel (20) des Grundkörpers (19") zylindrisch ausgebildet ist und die Profilformen der Profile (11.1, 11.2) auf diesem durch die Negativform und die darin aufgebrachte Gussmasse (15) erzeugt sind.

6. Abrichtwerkzeug nach einem der vorhergehenden Ansprüche 1 bis 5, **dadurch gekennzeichnet, dass**
zwischen den zwei unterschiedlich geformten Mantelflächen (23, 24) ein Neigungswinkel (δ) vorhanden ist, der so gewählt ist, dass die im Querschnitt als Profilzähne mit einem vorgegebenen Eingriffswinkel (α) gebildeten Profilen (12.1, 12.2, 12.3, 12.4), welche die kegelige Mantelfläche (24) bilden, mit gedachten Senkrechten (25) zur Rotationsachse (B2) stets einen positiven Freiwinkel (φ) zur nächstgelegenen Flanke eines jeweiligen Profilzahnes aufweisen.

7. Verfahren zur Herstellung eines Abrichtwerkzeuges nach einem der Ansprüche 1 bis 6, wobei bei dem Negativverfahren mit wenigstens einer Negativform mit komplementären Profilformen durch galvanisches Auftragen von Hartstoffpartikeln mittels Zentrifugalkraft in den Grund der komplementären Profilform der Negativform spezielle Hartstoffpartikel (22) fixiert werden, welche nach dem Entfernen der Negativform bei den Aussenradien der Profilformen der Profile (11.1, 11.2, 12.1, 12.2, 12.3, 12.4) verbleiben und den besonders verschleissbeaufschlagten Bereich des Abrichtwerkzeugs (10) beim Profilieren der Schleifschnecken schützen, wobei die Profilformen mit den Hartstoffpartikeln (21, 22) der Profile (11.1, 11.2, 12.1, 12.2, 12.3, 12.4) durch das Negativverfahren mit der auf dem jeweiligen Grundkörper (19, 19', 19") aufgebrachten Gussmasse (15, 15') erzeugt werden, wobei die Profile (11.1, 11.2, 12.1, 12.2, 12.3, 12.4) aussenseitig zwei unterschiedlich geformte Mantelflächen (23, 24) bilden, von denen die Profile der einen als Satz- und die der anderen als Vollprofilrolle ausgebildet sind, wobei die Profile mit entsprechenden Arbeitsflächen (13, 14) versehen sind, wobei die eine Mantelfläche (23) zylindrisch mit vorzugsweise zwei Profilen (11.1, 11.2) und die andere Mantelfläche (24) kegelig mit zwei oder vorzugsweise vier Profilen (12.1, 12.2, 12.3, 12.4) ausgebildet sind, wobei benachbarte Arbeitsflächen (13, 14) der Profile (11.1, 11.2, 12.1, 12.2, 12.3, 12.4) zu einer Basisfläche (27) derart beabstandet sind, dass an einer zu profilierenden Schleifschnecke (1) mit mehreren definierten Zahnlücken (2, 3, 4, 5) immer die eine Zahnlücke (3) von den Arbeitsflächen (13,14) frei ist und dabei entweder die Satzprofile (11.1,11.2) oder die Vollprofile (12.1, 12.2, 12.3, 12.4) in die restlichen Zahnlücken kollisionsfrei einschwenkbar sind.

8. Verfahren nach Anspruch 7, **dadurch gekennzeichnet, dass** die durch das Negativverfahren aufgetragenen Hartstoffpartikel mit gängigen Korndurchmessern dimensioniert und mit einer Aussenform vorzugsweise als Tetragon, Hexagon, Oktaeder und/oder als Dodekaeder gebildet sind.

## Claims

1. Dressing tool, with profiles (11.1, 11.2, 12.1, 12.2, 12.3, 12.4) arranged coaxially to one another, each with a profile form in conical in axial cross-section and with working surfaces (13, 14), which are provided with hard-material particles (21, 22), wherein the profiles (11.1, 11.2, 12.1, 12.2, 12.3, 12.4) are delimited at the outer circumference by at least one surface (23, 24), wherein the profile forms with the hard-material particles (21, 22) of the profiles (11.1, 11.2, 12.1, 12.2, 12.3, 12.4) are produced by a negative process with a casting compound (15, 15'), wherein the dressing tool (10, 10') comprises between two and preferably six profiles (11.1, 11.2, 12.1, 12.2, 12.3, 12.4) arranged coaxially to one another, and a one-part or two-part metallic main body (19, 19', 19") for the entire dressing tool (10, 10') or for a respective casing surface (23, 24), wherein the profile forms are produced by the negative process with a casting compound (15, 15') applied on the respective main body (19, 19', 19"), wherein the profiles (11.1, 11.2, 12.1, 12.2, 12.3, 12.4) form on the outside two differently formed casing surfaces (23, 24), of which the profiles of the one surface are configured as set-profile rollers and those of the other as full-profile rollers, wherein the profiles are provided with corresponding working surfaces (13, 14), wherein the one casing surface (23) is configured as cylindrical with preferably two profiles (11.1, 11.2) and the other surface (24) is configured as conical, with two or preferably four profiles (12.1, 12.2, 12.3, 12.4), wherein adjacent working surfaces (13, 14) of the profiles (11.1, 11.2, 12.1, 12.2, 12.3, 12.4) are spaced at a distance interval to the base surface (27) in such a way that, at the grinding worm (1) which is to be profiled, with several defined tooth gaps (2, 3, 4, 5), the one tooth gap (3) of the working surfaces (13, 14) is always free, and in this situation either the set-profiles (11.1, 11.2) or the full-profiles (12.1, 12.2, 12.3, 12.4) can be pivoted into the residual tooth gaps without any collision.

2. Dressing tool according to claim 1, **characterized in that**
these profiles (11.1, 11.2, 12.1, 12.2, 12.3, 12.4) are configured as set-profile rollers or full-profile rollers, and their casing surfaces (23, 24) of which are configured in each case as conical, cylindrical, and/or another shape.

3. Dressing tool according to claim 1 or 2, **characterized in that**
the profiles (11.1, 11.2, 12.1, 12.2, 12.3, 12.4) arranged coaxially to one another form on the outside at least two differently formed casing surfaces (23, 24), allocated to each of which is a one-part main body (19', 19"), which are secured coaxially to one another, or to which a one-piece main body (19) is assigned for the entire dressing tool (10).

4. Dressing tool according to any one of the preceding claims 1 to 3, **characterized in that**
the outer casings (20, 20') of the main body (19, 19', 19") run parallel to the respective casing surfaces (23, 24) formed by the profiles.

5. Dressing tool according to any one of the preceding claims 1 to 4, **characterized in that**
the outer casings (20) of the main body (19") are formed as cylindrical, and the profile moulds of the profiles (11.1, 11.2) are produced on this by the negative mould and the casting compound (15) introduced into it.

6. Dressing tool according to any one of the preceding claims 1 to 5, **characterized in that**
an inclination angle (δ) is present between the two differently formed casing surfaces (23, 24) which is selected in such a way that the profiles (12.1, 12.2, 12.3, 12.4), formed in cross-section as profile teeth with a predetermined engagement (α), which form the conical casing surface (24), with an imaginary perpendicular line (25) to the rotation axis (B2), always exhibit a positive free angle (φ) to the next located flank of a respective profile tooth.

7. Method for producing a dressing tool according to any one of claims 1 to 6, wherein with the negative process, with at least one negative mould and with complementary profile moulds, by galvanic application of hard-material particles by means of centrifugal force, special hard-material particles (22) are fixed into the base of the positive mould complementary to the negative mould, which, after the removal of the negative mould, remain at the outer radii of the profile moulds of the profiles (11.1, 11.2, 12.1, 12.2, 12.3, 12.4), and protect the region of the dressing tool (10) particularly subject to wear during the profiling of the grinding worm, wherein the profile forms are produced by the negative process with a casting compound (15, 15') applied on the respective main body (19, 19', 19"), wherein the profiles (11.1, 11.2, 12.1, 12.2, 12.3, 12.4) form on the outside two differently formed casing surfaces (23, 24), of which the profiles of the one surface are configured as set-profile rollers and those of the other as full-profile rollers, wherein the profiles are provided with corresponding working surfaces (13, 14), wherein the one casing surface (23) is configured as cylindrical with preferably two profiles (11.1, 11.2) and the other surface (24) is configured as conical, with two or preferably four profiles (12.1, 12.2, 12.3, 12.4), wherein adjacent working surfaces (13, 14) of the profiles (11.1, 11.2, 12.1, 12.2, 12.3, 12.4) are spaced at a distance interval to the base surface (27) in such a way that, at the grinding worm (1) which is to be profiled, with several defined tooth gaps (2, 3, 4, 5), the one tooth gap (3) of the working surfaces (13, 14) is always free, and in this situation either the set-profiles (11.1, 11.2) or the full-profiles (12.1, 12.2, 12.3, 12.4) can be pivoted into the residual tooth gaps without any collision.

8. Method according to claim 7, **characterized in that**
the hard-material particles applied by the negative process are dimensioned with conventional grain diameters, and are configured with an outer form preferably as a tetragon, hexagon, octahedron, und/or dodecahedron.

## Revendications

1. Outil de dressage, ayant des profilés (11.1, 11.2, 12.1, 12.2, 12.3, 12.4) disposés coaxialement les uns par rapport aux autres et ayant chacun des surfaces (13, 14) de travail coniques en section transversale axiale, qui sont pourvues de particules (21, 22) de matière dure, dans lequel les profilés (11.1, 11.2, 12.1, 12.2, 12.3, 12.4) sont délimités sur le pourtour extérieur par au moins une surface (23, 24) latérale, dans lequel les formes de profilé ayant les particules (21, 22) de matière dure des profilés (11.1, 11.2, 12.1, 12.2, 12.3, 12.4) sont formées par un procédé négatif par une masse (15, 15') de coulée, **caractérisé en ce que**
l'outil (10, 10') de dressage a de deux à, de préférence, six profilés (11.1, 11.2, 12.1, 12.2, 12.3, 12.4) disposés coaxialement les uns par rapport aux autres et un corps (19, 19', 19") de base métallique en une partie ou en deux parties pour tout l'outil (10, 10') de dressage ou pour une surface (23, 24) latérale respective, dans lequel les formes des profilés sont produites par le procédé négatif par la masse (15, 15') de coulée déposée sur le corps (19, 19', 19") de base respectif, dans lequel les profilés (11.1, 11.2, 12.1, 12.2, 12.3, 12.4) forment du côté extérieur deux surfaces (23, 24) latérales conformées de manière différente, dont les profilés de l'une sont constitués sous la forme de profilés en bloc et ceux de l'autre sous la forme de rouleaux profilés pleins, dans lequel les profilés sont pourvus de surfaces (13, 14) de travail correspondantes, dans lequel la une surface (23) latérale est constituée cylindriquement avec, de préférence, deux profilés (11.1, 11.2) et l'autre surface (24) latérale coniquement avec deux ou, de préférence, quatre profilés (12.1, 12.2, 12.3, 12.4), dans lequel des surfaces (13, 14) de travail voisines des profilés (11.1, 11.2, 12.1, 12.2, 12.3, 12.4) sont à distance d'une surface (27) de base, de manière à ce que, sur une vis (1) abrasive à profiler, ayant plusieurs entredents (2, 3, 4, 5) définis, le un entredent (3) soit toujours dénué des surfaces (13, 14) de travail et ainsi ou bien les profilés (11.1, 11.2) en bloc ou bien les profilés (12.1, 12.2, 12.3, 12.4) pleins peuvent pivoter sans collision dans les entredents restants.

2. Outil de dressage suivant la revendication 1, **caractérisé en ce que**
les profilés (11.1, 11.2, 12.1, 12.2, 12.3, 12.4) sont constitués sous la forme de rouleaux profilés en bloc ou pleins et leurs surfaces (23, 24) latérales sont constituées respectivement coniquement, cylindriquement et/ou d'une autre forme.

3. Outil de dressage suivant la revendication 1 ou 2, **caractérisé en ce que**
les profilés (11.1, 11.2, 12.1, 12.2, 12.3, 12.4), disposés coaxialement les uns par rapport aux autres, forment du côté extérieur au moins deux surfaces (23, 24) latérales conformées de manière différente, auxquelles sont fixés coaxialement l'un à l'autre respectivement un corps (19', 19") de base en une seule pièce, ou auxquelles est associé un corps (19) de base en une seule pièce pour tout l'outil (10) de dressage.

4. Outil de dressage suivant l'une des revendications 1 à 3 précédentes, **caractérisé en ce que**
les surfaces (20, 20') latérales extérieures du corps (19, 19', 19") de base s'étendent parallèlement aux surfaces (23, 24) latérales respectives formées par les profilés.

5. Outil de dressage suivant l'une des revendications 1 à 4 précédentes, **caractérise en ce que**
la surface (20) latérale extérieure du corps (19") de base est de constitution cylindrique et les formes des profilés (11.1, 11.2) sur celui-ci sont produites par la forme négative et la masse (15) de coulée, qui y est déposée.

6. Outil de dressage suivant l'une des revendications 1 à 5 précédentes, **caractérisé en ce que**,
entre les deux surfaces (23, 24) latérales formées de manière différente, il y a un angle (δ) d'inclinaison, qui est choisi de manière à ce que les profilés (12.1, 12.2, 12.3, 12.4) formés en section transversale sous la forme de dents profilées ayant un angle (α) de pénétration donné à l'avance, profilés qui forment les surfaces (24) latérales coniques, fassent avec des perpendiculaires (25) imaginaires à l'axe (B2) de rotation, toujours un angle (φ) libre positif avec le flanc venant ensuite d'une dent de profilé respectif.

7. Procédé de fabrication d'un outil de dressage suivant l'une des revendications 1 à 6, **caractérisé en ce que**,
dans le procédé négatif, on fixe, avec au moins une forme négative ayant des formes de profil complémentaires par dépôt galvanique de particules de matière dure au moyen de la force centrifuge au fond de la forme de profil complémentaire de la forme négative, des particules (22) de matière dure spéciale, qui, après retrait de la forme négative, restent au rayon extérieur des formes des profilés (11.1, 11.2, 12.1, 12.2, 12.3, 12.4) et protègent la partie particulièrement soumise à l'usure de l'outil (10) de dressage, lors du profilage de vis abrasives, dans lequel les formes de profilés avec les particules (21, 22) de matière dure des profilés (11.1, 11.2, 12.1, 12.2, 12.3, 12.4) sont produites par le procédé négatif par la masse (15, 15') de coulée déposée sur le corps (19, 19', 19") de base respectif, dans lequel les profilés (11.1, 11.2, 12.1, 12.2, 12.3, 12.4) forment du côté extérieur deux surfaces (23, 24) latérales formées de manière différente, dont les profilés de l'un sont constitués sous la forme de profilés en bloc et ceux de l'autre sous la forme de rouleaux profilés pleins, dans lequel les profilés sont pourvus de surfaces (13, 14) de travail correspondantes, dans lequel la une surface (23) latérale est constituée cylindriquement avec, de préférence, deux profilés (11.1, 11.2) et l'autre surface (24) latérale coniquement avec deux ou, de préférence, quatre profilés (12.1, 12.2, 12.3, 12.4), dans lequel des surfaces (13, 14) de travail voisines des profilés (11.1, 11.2, 12.1, 12.2, 12.3, 12.4) sont à distance d'une surface (27) de base, de manière à ce que, sur une vis (1) abrasive à profiler ayant plusieurs entredents (2, 3, 4, 5) définis, le un entredent (3) soit toujours dénué des surfaces (13, 14) de travail et ainsi ou bien les profilés (11.1, 11.2) en bloc ou bien les profilés (12.1, 12.2, 12.3, 12.4) complets peuvent pivoter sans collision dans les entredents restants.

8. Procédé suivant la revendication 7, **caractérisé en ce que** les particules de matière dure déposées par le procédé négatif sont dimensionnées par des diamètres de grain habituels et en ayant une forme extérieure, de préférence en tétragone, hexagone, octaèdre et/ou dodécaèdre.
